# EUROPÄISCHE PATENTANMELDUNG

(11) **EP 4 603 408 A1**
(43) Veröffentlichungstag der Anmeldung: **20.08.2025**
(21) Anmeldenummer: 24158380.6
(22) Anmeldetag: 19.02.2024
(51) Int. Cl.: B65D 3/22, B65D 3/26, B65D 3/28, B67D 7/64, B65D 83/00, B65D 85/00, B65D 77/06, B65D 81/24, B65D 8/00

(54) **BEHÄLTER FÜR EIN VISKOSES MATERIAL UND VORRICHTUNG ZUM FÖRDERN EINES VISKOSEN MATERIALS MIT EINEM SOLCHEN BEHÄLTER**

(71) Anmelder: Sika Technology AG, 6340 Baar (CH)
(72) Erfinder: CUTRI, Roberto, 5610 Wohlen (CH); KOCH, Reto, 5524 Niederwil (CH)
(74) Vertreter: Sika Patent Attorneys

(57) **Zusammenfassung**

Die Erfindung betrifft einen Behälter (10) zur Aufnahme und/oder Abgabe eines viskosen Materials, umfassend:
- wenigstens eine Seitenwand (11) und einen Behälterboden (12), die einen Behälterinnenraum (13) zumindest teilweise begrenzen; und
- wenigstens eine Einrichtung (15) zum Verschließen des Behälterinnenraums (13) und/oder zum Entnehmen eines viskosen Materials aus dem Behälterinnenraum (13), wobei
die Einrichtung (15) wenigstens ein scheibenförmiges Element (16) umfasst, das im Behälterinnenraum (13) verschiebbar angeordnet ist, wobei das scheibenförmige Element (16) in einer Verschlussstellung (VS) durch wenigstens ein erstes Dichtmittel (17) gegen eine dem Behälterinnenraum (13) zugewandte Innenseite (14) der Seitenwand (11) lösbar abgedichtet ist.

## Beschreibung

Die Erfindung betrifft einen Behälter für ein viskoses Material und eine Vorrichtung zum Fördern eines viskosen Materials mit einem solchen Behälter. Ein Behälter nach dem Oberbegriff des Patentanspruchs 1 ist beispielsweise aus der EP 4 155 244 A1 bekannt.

Für verschiedenartige Anwendungen werden Produkte in Behältern verpackt und transportiert. Insbesondere viskose Materialien, wie Kleb- oder Dichtstoffe, werden herkömmlicherweise in einem Foliensack (Inliner) in Blechbehältern angeordnet. Die Entnahme solcher Materialien aus den Behältern erfolgt oftmals durch eine Presse oder durch Abpumpen mittels einer Schöpfkolbenpumpe in Kombination mit einer Folgeplatte, die den Inhalt unter Druck aus dem Behälterinnenraum fördern. Eine Vorrichtung mit einer Kombination aus Pumpe und Folgeplatte ist bspw. aus der EP 4 155 244 A1 bekannt.

Die in EP 4 155 244 A1 beschriebene Vorrichtung weist einen Behälter mit einer inneren Deckschicht als Folie auf. Die Folie kleidet den Behälterinnenraum aus und nimmt ein pastöses Produkt, bspw. einen Dichtstoff oder Klebstoff auf. Zur Entnahme des Produkts presst eine Folgeplatte einer Pumpe die Folie in Richtung des Behälterbodens, sodass das Produkt durch eine zentrale Öffnung in der Folie entnommen wird. In EP 4 155 244 A1 ist von Nachteil, dass die gesamte Folie bei der Entnahme gegen den Behälterboden gefaltet wird und in einer Endposition der Folgeplatte im Bereich des Behälterbodens eine unerwünschte Begrenzung der Entnahmebewegung der Folgeplatte bildet. Dadurch verbleibt im Bodenbereich eine entsprechend hohe Restmenge des Produkts, die nicht entnommen werden kann. Die Vorrichtung weist zwar eine Bodenerhöhung auf, um diesem Effekt entgegen zu wirken. Dennoch besteht hier Optimierungsbedarf.

Der Erfindung liegt daher die Aufgabe zu Grunde, einen Behälter für ein viskoses Material anzugeben, dessen Behälterinnenraum verbessert ausnutzbar ist und bei dem die Befüllung und Entnahme des viskosen Materials vereinfacht sind. Der Erfindung liegt ferner die Aufgabe zu Grunde eine Vorrichtung mit einem solchen Behälter anzugeben.

Erfindungsgemäß wird diese Aufgabe im Hinblick auf den Behälter durch den Gegenstand des Anspruchs 1 gelöst. Hinsichtlich der Vorrichtung wird die vorstehend genannte Aufgabe durch den Gegenstand des Anspruchs 20 gelöst.

Konkret wird die Aufgabe durch einen Behälter zur Aufnahme und/oder Abgabe eines viskosen Materials, umfassend:
- wenigstens eine Seitenwand und einen Behälterboden, die einen Behälterinnenraum zumindest teilweise begrenzen; und
- wenigstens eine Einrichtung zum Verschließen des Behälterinnenraums und/oder zum Entnehmen eines viskosen Materials aus dem Behälterinnenraum.

Erfindungsgemäß umfasst die Einrichtung wenigstens ein scheibenförmiges Element, das im Behälterinnenraum verschiebbar angeordnet ist und in einer Verschlussstellung durch wenigstens ein erstes Dichtmittel gegen eine dem Behälterinnenraum zugewandte Innenseite der Seitenwand lösbar abgedichtet ist.

Die Erfindung hat den wesentlichen Vorteil, dass das scheibenförmige Element mit der Innenseite der Behälterseitenwand durch das erste Dichtmittel lösbar verbunden ist. Das scheibenförmige Element kann mit der Innenseite der Seitenwand direkt oder indirekt in Kontakt stehen. In diesem Zustand befindet das scheibenförmige Element in einer Verschlussstellung, in der es jenen Teilbereich des Behälterinnenraums verschließt, der zwischen dem scheibenförmigen Element und dem Behälterboden liegt.

Durch die lösbare Verbindung des scheibenförmigen Elements und der Innenseite der Seitenwand ist es möglich, das scheibenförmige Element, im Unterschied zum Stand der Technik, näher an den Behälterboden zu bewegen, da keine gefaltete Folie die Entnahmebewegung des Elements begrenzt. Dadurch ist im Wesentlichen die gesamte Menge des in dem Teilbereich zwischen dem Element und dem Behälterboden befindlichen viskosen Materials entnehmbar. Versuche haben ergeben, dass die zurückbleibende Restmenge des Materials im Unterschied zum Stand der Technik erheblich reduziert ist. Durch die scheibenförmige Ausbildung des Elements ist es zusätzlich möglich, den Behälterinnenraum annähernd bis zu seinem maximalen Innenraumvolumen mit dem viskosen Material zu befüllen. Insgesamt ist der Behälterinnenraum somit verbessert ausnutzbar.

Um also das viskose Material aus dem Teilbereich des Behälterinnenraum zu entnehmen, wird die dichte Verbindung zwischen scheibenförmigen Element und der Seitenwandinnenseite gelöst. Dies erfolgt beispielsweise durch das Einfahren einer Folgeplatte in den Behälterinnenraum und Aufpressen der Folgeplatte auf das scheibenförmige Element. Dabei wird eine Druckkraft in Richtung des Behälterbodens, bevorzugt nach unten, aufgebracht, die auf das scheibenförmige Element wirkt, wobei die Druckkraft eine Haltekraft, insbesondere Haftkraft, des ersten Dichtmittels zum Halten des scheibenförmigen Elements übersteigt. Oftmals wird die Folgeplatte erwärmt, um das in den Behälterinnenraum eingefüllte viskose Material in einen verarbeitbaren Zustand zu bringen. Die erwärmte Folgeplatte kann das Lösen der dichten Verbindung von dem scheibenförmigen Element und der Seitenwand begünstigen, ist aber nicht zwingend erforderlich.

Durch das Lösen der dichten Verbindung ist das scheibenförmige Element entlang der Innenseite der Seitenwand verschiebbar. Zur Entnahme des viskosen Materials wird das scheibenförmige Element in Richtung des Behälterbodens bewegt. Dies erfolgt vorzugsweise durch die Folgeplatte, wobei das scheibenförmige Element beim Entnahmevorgang für die Folgeplatte als Schutzelement gegenüber dem zu entnehmenden viskosen Material dient. Ist das scheibenförmige Element von der Seitenwandinnenseite gelöst, befindet sich das scheibenförmige Element in einem Entnahmezustand. Im Entnahmezustand ist das scheibenförmige Element zum Behälterboden relativbeweglich. Zum Abführen des viskosen Materials ist vorzugsweise eine Pumpenvorrichtung vorgesehen, die das Material aus dem Behälterinneren während der Verschiebebewegung des scheibenförmigen Elements abpumpt. Im Falle des Vorliegens einer Deckschicht, die bevorzugt die Innenseite der Seitenwand und den Behälterboden bedeckt, bleibt diese zumindest während dem Entnahmevorgang in ihrer Position unverändert.

Die Erfindung hat den großen Vorteil, dass durch den erfindungsgemäßen Behälter die Befüllung mit viskosem Material und die Entnahme des viskosen Materials vereinfacht sind. Insbesondere ermöglicht der Behälter eine vollautomatisierte Abfüllung des viskosen Materials.

Das scheibenförmige Element bildet, wie vorstehend beschrieben, eine Scheibe, die einerseits zum Verschließen eines Teilbereichs des Behälterinnenraums und andererseits zur Entnahme eines in dem Teilbereich befindlichen viskosen Materials dient. Das scheibenförmige Element ist bevorzugt als kolbenartige Scheibe ausgebildet und/oder aus wenigstens einer Folie gebildet. Das scheibenförmige Element umfasst vorzugsweise einen Außenumfang der im Wesentlichen einem Innenumfang der Seitenwand entspricht. Im Falle einer vorliegenden Deckschicht ist diese zwischen der Innenseite der Seitenwand und dem scheibenförmigen Element angeordnet. Bevorzugt ist der Außenumfang des scheibenförmigen Elements kreisrund. Andere Formen sind möglich. Der Außenumfang des scheibenförmigen Elements kann in Bezug auf den Innenumfang des Behälters eine Übergröße aufweisen, um gegen die Seitenwand, insbesondere geringfügig, verspannt zu werden.

Der Behälter umfasst vorzugsweise zwei Längsenden. Vorzugsweise verschließt das scheibenförmige Element den Behälterinnenraum, insbesondere in seiner Verschlussstellung, in Richtung eines ersten der beiden Längsenden und der Behälterboden den Behälterinnenraum an einem zweiten der beiden Längsenden. Das scheibenförmige Element und der Behälterboden sind einander, insbesondere parallel liegend, gegenüber angeordnet. Das erste Dichtmittel ist vorzugsweise im Bereich des ersten Längsendes des Behälters angeordnet. Die Lage des ersten Dichtmittels bestimmt die Lage des scheibenförmigen Elements in der Verschlussstellung. Bevorzugt weist der Behälter eine Mittellängsachse auf, um die sich die Seitenwand erstreckt. Besonders bevorzugt ist die Seitenwand so ausgebildet, dass der Behälter eine zylindrische Form aufweist. Andere Formen sind möglich.

Bevorzugt ist der Behälter ein Fass oder ein Gebinde zur Aufnahme und/oder Abgabe eines viskosen Material, bspw. eines Kleb- oder Dichtstoffs. Der Behälter kann als Vorratsbehälter zur Anwendung kommen. Andere Füllmaterialien sind möglich. Der Behälterinnenraum kann ein Fassungsvermögen von im Wesentlichen 20 bis 400 Litern, insbesondere 100 bis 300 Litern, besonders bevorzugt von 200 Litern aufweisen. Es ist möglich, dass der Behälterinnenraum ein Fassungsvermögen von größer 400 Liter oder kleiner 20 Liter aufweisen kann.

Bevorzugte Ausführungsformen der Erfindung sind in den Unteransprüchen angegeben.

Bei einer bevorzugten Ausführungsform weist das scheibenförmige Element wenigstens einen Kragen mit einer außen angeordneten Dichtfläche auf, die in der Verschlussstellung mit dem ersten Dichtmittel abdichtend in Kontakt steht. Dies hat den Vorteil, dass ein verbreiterter Dichtbereich bereitgestellt und somit die Dichtigkeit der Verbindung erhöht ist. Ferner ist von Vorteil, dass im Entnahmezustand durch den Kragen eine verbreiterte Fläche vorliegt, die bei der Entnahmebewegung in Richtung des Behälterbodens auf der Innenseite der Seitenwand, insbesondere der Deckschicht oder direkt auf der Seitenwand, vorzugsweise enganliegend gleitet. Dadurch wird verhindert, dass zwischen der Seitenwand und dem Kragen des scheibenförmigen Elements viskoses Material austritt.

Der Kragen bildet vorzugsweise einen Rand des scheibenförmigen Elements, der in Umfangsrichtung geschlossen ist. Besonders bevorzugt steht der Kragen in Richtung eines ersten Längsendes des Behälters an dem scheibenförmigen Element ab. Dies hat den Vorteil, dass das scheibenförmige Element bei der Entnahme näher an den Behälterboden heranbewegt werden kann, ohne dass ein Kragen bedingter Stopp erfolgt.

Bei einer bevorzugten Ausführungsform ist das scheibenförmige Element als Formteil ausgebildet. Alternativ kann das scheibenförmige Element als Folienbauteil, insbesondere Folienrondell, ausgebildet sein, das bspw. beim Verbinden, insbesondere Verkleben, mit der Innenseite der Seitenwand in seine endgültige Form gebracht wird. Das scheibenförmige Element ist bevorzugt einstückig ausgebildet. Mit anderen Worten ist das scheibenförmige Element vorzugsweise monolithisch ausgebildet. Das scheibenförmige Element bildet hier ein Einzelteil, insbesondere ein separates Teil. Das scheibenförmige Element als Formteil oder Folienbauteil ist kostengünstig herstellbar und hat den Vorteil, dass es durch die Einstückigkeit erhöht dicht ist.

Bei einer weiteren bevorzugten Ausführungsform weist das scheibenförmige Element eine, insbesondere mittige, Durchgangsöffnung auf, die in jenen/den Teilbereich des Behälterinnenraums führt, der sich zwischen dem scheibenförmigen Element und dem Behälterboden befindet. Es ist vorteilhaft, wenn das scheibenförmige Element kreisringförmig ausgebildet ist. Bei dieser Ausführungsform lässt sich das viskose Material aus dem Behälterinnenraum zentrisch entnehmen. Dadurch ist eine besonders effektive Entnahme möglich.

Es ist von Vorteil, wenn wenigstens ein, insbesondere flexibles, Abdeckelement vorgesehen ist, das die Durchgangsöffnung lösbar verschließt, wobei das Abdeckelement mit dem scheibenförmigen Element durch ein zweites Dichtmittel abdichtend verbunden ist. Das Abdeckelement kann eine Folie sein, die durch die lösbare Verbindung mit dem scheibenförmigen Element abziehbar ist. Dies hat den Vorteil, dass die Durchgangsöffnung zum Entnehmen des viskosen Materials ohne großen Aufwand freigelegt werden kann. Dies erleichtert den Entnahmevorgang als solchen. Das zweite Dichtmittel kann auf dem scheibenförmigen Element und/oder dem Abdeckelement aufgebracht sein. Das Abdeckelement ist somit vorzugsweise zum temporären Verschließen der Durchgangsöffnung vorgesehen.

Das Abdeckelement umfasst vorzugsweise wenigstens einen über das zweite Dichtmittel überstehenden, insbesondere freien und/oder losen, Abschnitt, durch den das Abdeckelement von dem scheibenförmigen Element, insbesondere manuell, abziehbar ist. Es ist möglich, dass das Abdeckelement mehr als einen überstehenden Abschnitt, d.h. wenigstens zwei Abschnitte, aufweisen kann. Der überstehende Abschnitt kann bspw. durch wenigstens eine Lasche gebildet sein. Das Abdeckelement kann als Rondell in Übergrösse ausgebildet sein, die einen frei endenden und losen Überstand über das zweite Dichtmittel ermöglicht. Durch den überstehenden Abschnitt ist das Abdeckelement per Hand von dem scheibenförmigen Element lösbar und kann abgezogen werden. Hier ist von Vorteil, dass jegliche Hilfsmittel, bspw. Messer oder dergleichen, zum Öffnen der Durchgangsöffnung entfallen. Dadurch ist der Entnahmevorgang weiter vereinfacht und zusätzlich die Arbeitssicherheit erhöht.

Das zweite Dichtmittel ist vorzugsweise auf dem scheibenförmigen Element angeordnet. Beim Verschließen der Durchgangsöffnung muss also das Abdeckelement lediglich auf das zweite Dichtmittel aufgezogen werden. Es ist vorteilhaft, wenn das zweite Dichtmittel wenigstens die Durchgangsöffnung, insbesondere, vollständig, umläuft. Dies schafft eine vollständig dichte Verbindung zwischen dem Abdeckelement und dem scheibenförmigen Element.

Das erste Dichtmittel ist bevorzugt auf die Innenseite der Seitenwand als wenigstens ein Streifen aufgetragen, der den Behälterinnenraum umläuft. Das erste Dichtmittel kann wenigstens eine umlaufende Bahn bilden. Das erste Dichtmittel kann auch mehrere Streifen umfassen, die den Behälterinnenraum umlaufen. Das erste Dichtmittel kann an der Seitenwandinnenseite den Behälterinnenraum vollständig umlaufend angeordnet sein.

Bei einer Ausführungsform besteht wenigstens eines der Dichtmittel, bspw. das erste und/oder das zweite Dichtmittel, aus einem Wachsmaterial. Wachs hat den Vorteil, dass es zur Realisierung einer lösbaren dichten Verbindung gut geeignet und kostengünstig ist. Andere Materialien der Dichtmittel sind möglich. Beispielsweise kann als erstes und/oder zweite Dichtmittel das in den Behälterzwischenraum gefüllte Material oder ein abdichtender Klebstoff verwendet werden.

Bevorzugt sind das scheibenförmige Element und/oder das Abdeckelement aus einem dampfdiffusionsarmen Material gebildet. Das scheibenförmige Element und/oder das Abdeckelement können aus Kunststoff, insbesondere Polyethylen, oder Metall, insbesondere Aluminium, gebildet sein. Besonders von Vorteil ist, wenn das scheibenförmige Element ein Formteil aus Polyethylen ist.

Vorzugsweise ist der Behälter aus Metall, insbesondere einem Blech, gebildet. Konkret können die Seitenwand und/oder der Behälterboden aus Metall, insbesondere Blech gebildet sein. Es ist möglich, dass der Behälter zumindest teilweise aus Kunststoff besteht.

Bei einer Ausführungsform ist die Innenseite der Seitenwand derart frei von einer Deckschicht, dass das scheibenförmige Element mit der Seitenwand in Kontakt steht. Mit anderen Worten ist die Innenseite der Seitenwand unbeschichtet, d.h. nicht bedeckt. In der Verschlussstellung ist hierbei das scheibenförmige Element mittels dem ersten Dichtmittel mit dem die Seitenwand bildenden (Kern-)Material unmittelbar verbunden. Mit anderen Worten kann das scheibenförmige Element durch das erste Dichtmittel gegen das rohe Material der, insbesondere unbehandelten, Seitenwand oder gegen wenigstens eine die Innenseite der Seitenwand bedeckende Deckschicht lösbar abgedichtet sein. Im Entnahmezustand liegt das scheibenförmige Element an der Innenseite der Seitenwand im Wesentlichen direkt an. Hier ist von Vorteil, dass der Behälter einfach aufgebaut und kostengünstig ist.

Bei einer weiteren Ausführungsform ist die Innenseite der Seitenwand durch wenigstens eine den Behälterinnenraum auskleidende Deckschicht gebildet, mit der das scheibenförmige Element in Kontakt steht. Die Deckschicht ist vorzugsweise bei einer Entnahme eines zwischen dem scheibenförmigen Element und dem Behälterboden befindlichen viskosen Materials feststehend, insbesondere stationär. Mit anderen Worten verbleibt die Deckschicht bei einem Entnahmevorgang, insbesondere faltenfrei, an der Seitenwand. Dies hat den Vorteil, dass beim Entnehmen des viskosen Materials keine Faltung der Deckschicht erfolgt und somit der Behälterinnenraum annähernd vollständig entleert werden kann.

Bei einer bevorzugt Ausführungsform liegt die Deckschicht innen an der Seitenwand und/oder dem Behälterboden des Behälters blasenfrei und/oder faltenfrei an. Mit anderen Worten ist die Deckschicht an der Seitenwand und dem Behälterboden enganliegend angeordnet, ohne dabei zwischen dem Behälter und der Deckschicht Luft einzuschließen. Zusätzlich ist die Deckschicht frei von Falten angeordnet. Die Deckschicht sitzt in diesem Fall fest an der Seitenwand und/oder dem Behälterboden, sodass eine stationäre, insbesondere feste, Anordnung der Deckschicht in dem Behälter realisiert ist. Eine solche Anordnung kann bspw. durch einen aufblasbaren Ballon erfolgen.

Die Deckschicht ist vorzugsweise als Kunststofffolie ausgebildet und bildet einen stationären Inliner des Behälters. In diesem Sinne bedeutet "stationär", dass der Inliner zumindest bis nach dem Entnahmevorgang des viskosen Materials seine Lage und Form nicht verändert bzw. diese nicht veränderbar ist.

Besonders bevorzugt ist die Deckschicht von der Seitenwand und dem Behälterboden, insbesondere rückstandslos, ablösbar. Dadurch ist der Behälter in einen sortenreinen Zustand bringbar, was ein Recycling oder die Wiederverwendung des Behälters ermöglicht.

Die Deckschicht kann an einem ersten Längsende des Behälters über die Seitenwand übergestülpt sein und verläuft dabei vorzugsweise an einer Außenseite der Seitenwand zumindest teilweise zu einem/dem zweiten Längsende des Behälters hin.

Bei einer Ausführungsform ist die Deckschicht durch einen Foliensack gebildet, der per Vakuum an die Seitenwand und/oder den Behälterboden, insbesondere blasen- und/oder faltenfrei, angesaugt ist, oder die Deckschicht durch einen vorgeformten Deckschichteinsatz, insbesondere einen Forminliner, gebildet ist.

Alternativ kann die Deckschicht durch eine zumindest auf die Seitenwand und/oder den Behälterboden aufgesprühte Schicht, insbesondere Folie, gebildet sein. Mit anderen Worten kann die Deckschicht durch ein aufgesprühtes Kunststoffmaterial zur Bildung einer Kunststofffolie gebildet sein. Zusätzlich kann eine Außenseite der Seitenwand und/oder des Behälterbodens mit einem Kunststoffmaterial zur Bildung einer Außenschicht gebildet sein, um eine Farbgebung zu realisieren und den Behälter vor Korrosion zu schützen.

Nach einem nebengeordneten Aspekt betrifft die Erfindung eine Vorrichtung zum Fördern eines viskosen Materials, die wenigstens eine Förderpumpe mit einer Entnahmeeinheit, insbesondere einer Schöpfkolbenpumpe und/oder einer Folgeplatte, und wenigstens einen erfindungsgemäßen Behälter aufweist, wobei die Entnahmeeinheit mit dem scheibenförmigen Element zu dem Behälterboden beweglich ist und in einem Entnahmebetrieb mit dem scheibenförmigen Element in Richtung des Behälterbodens in den Behälterinnenraum einfährt und über die Durchgangsöffnung des scheibenförmigen Elements das viskose Material entnimmt. Hierbei wird auf die im Zusammenhang mit dem Behälter erläuterten Vorteile verwiesen. Darüber hinaus kann die Vorrichtung alternativ oder zusätzlich einzelne oder eine Kombination mehrerer zuvor in Bezug auf den Behälter genannter Merkmale aufweisen.

Die Erfindung wird nachstehend mit weiteren Einzelheiten unter Bezug auf die beigefügten Zeichnungen näher erläutert. Die dargestellten Ausführungsformen stellen Beispiele dar, wie der erfindungsgemäße Behälter ausgestaltet sein kann.

In diesen zeigen
- Fig. 1: eine Teilansicht eines Behälters nach einem bevorzugten erfindungsgemäßen Ausführungsbeispiel;
- Fig. 2: eine perspektivische Gesamtansicht des Behälters gemäß Fig. 1 sowie einzelne Komponenten des Behälters in Explosionsdarstellung;
- Fig. 3: eine perspektivische Ansicht einer ersten Füllkomponente, insbesondere eines Einlegerings, für den Transport des Behälters gemäß Fig. 1 in einem befüllten Zustand;
- Fig. 4: eine perspektivische Teilansicht des Behälters mit einer zweiten Füllkomponente, insbesondere einem aufblasbaren Kissen, für den Transport des Behälters gemäß Fig. 1 in einem befüllten Zustand;
- Fig. 5: einen Längsschnitt durch den Behälter gemäß Fig. 1, wobei der Behälterboden ausgegrenzt ist; und
- Fig. 6: eine Deckschicht des Behälters gemäß Fig. 1.

Im Folgenden werden für gleiche oder gleichwirkende Teile dieselben Bezugsziffern verwendet.

Fig. 1 zeigt einen Behälter 10 nach einem bevorzugten erfindungsgemäßen Ausführungsbeispiel. Der Behälter 10 kommt vorzugsweise als Verpackung für ein viskoses Material, beispielsweise einen Klebstoff oder einen Dichtstoff, zum Einsatz. Der Behälter 10 kann alternativ als Verpackung für andere, nicht genannte Materialien dienen.

Wie in Fig. 1 gezeigt ist, weist der Behälter 10 eine längliche Form auf. Konkret ist der Behälter 10 als Fass, insbesondere Gebinde, ausgebildet. Der Behälter 10 weist eine Mittellängsachse L_{A} auf. Aus den Fig. 1 geht hervor, dass der Behälter 10 in Bezug auf die Mittellängsachse L_{A} rotationssymmetrisch ist. Ferner umfasst der Behälter 10 zwei gegenüberliegende und voneinander beabstandete Längsenden 28,29, zwischen denen sich eine Seitenwand 11 erstreckt. Konkret liegen die beiden Längsenden 28, 29 in Längsrichtung einander gegenüber.

Die Seitenwand 11 ist so geformt, dass der Behälter 10 eine zylindrische Außenform aufweist. Mit anderen Worten umläuft die Seitenwand 11 die Mittellängsachse L_{A} vollständig derart, dass eine geschlossene Zylinderform gebildet ist. Der Behälter 10 weist einen Behälterinnenraum 13 zur Aufnahme des viskosen Materials auf. Der Behälterinnenraum 13 ist durch die Seitenwand 11 seitlich begrenzt. Konkret begrenzt die Seitenwand 11 den Behälterinnenraum 13 umlaufend, d.h. quer zur Mittellängsachse L_{A}.

Wie aus Fig. 2 hervorgeht, umfasst der Behälter 10 einen Behälterboden 12, der den Behälterinnenraum 13 an dem zweiten Längsende 29 vollständig abschließt. Gemäß Fig. 1 ist der Behälter 10 auch an dem ersten Längsende 28 verschlossen ausgestaltet.

Der Behälter 10 weist eine Deckschicht 31 auf, die den Behälterinnenraum 13 auskleidet. Konkret kleidet die Deckschicht 31 eine dem Behälterinnenraum 13 zugewandte Innenseite 14 der Seitenwand 11 und des Behälterbodens 12 aus. Die Deckschicht 31 ist an die Innenseite 14 der Seitenwand 11 und des Behälterbodens 12 enganliegend angeordnet. Besonders bevorzugt, liegt die Deckschicht 31 an der Innenseite 14 der Seitenwand 11 und des Behälterbodens 12 blasenfrei und faltenfrei an. Auf die Ausbildung und Anordnung der Deckschicht 31 wird später näher eingegangen. Alternativ kann die Innenseite 14 der Seitenwand 11 frei von einer Deckschicht sein, d.h. nicht bedeckt vorliegen. Die Deckschicht 31 ist für die Funktion des Behälters 10 nicht zwingend erforderlich.

Wie in den Fig. 1 und 2 gut zu erkennen ist, weist der Behälter 10 eine Einrichtung 15 zum Verschließen des Behälterinnenraums 13 auf. Die Einrichtung 15 wird zusätzlich zur Entnahme eines in einen Teilbereich 32 des Behälterinnenraums 13 abgefüllten viskosen Materials verwendet. Die Einrichtung 15 umfasst ein scheibenförmiges Element 16, das in einer Verschlussstellung VS durch ein erste Dichtmittel 17 gegen die Deckschicht 31 lösbar abgedichtet ist. Dies lösbare Verbindung des scheibenförmigen Elements 16 mit der Deckschicht 31 ist deswegen erforderlich, um zur Entnahme des viskosen Materials das scheibenförmige Element 16 in Richtung des Behälterbodens 12 zu verschieben.

Um das viskose Material aus dem Teilbereich 32 des Behälterinnenraums 13 zu entnehmen, wird die dichte Verbindung zwischen dem scheibenförmigen Element 16 und der Deckschicht 31 gelöst. Dies erfolgt beispielsweise durch das Einfahren einer nicht dargestellten Folgeplatte in den Behälterinnenraum 13 und Aufpressen der Folgeplatte auf das scheibenförmige Element 16. Dabei wird eine Druckkraft in Richtung des Behälterbodens 12, bevorzugt nach unten, aufgebracht, die auf das scheibenförmige Element 16 wirkt, wobei die Druckkraft eine Haltekraft, insbesondere Haftkraft, des ersten Dichtmittels 17 zum Halten des scheibenförmigen Elements 16 übersteigt. Oftmals wird die Folgeplatte erwärmt, um das in dem Teilbereich 32 des Behälterinnenraums 13 befindliche viskose Material in einen verarbeitbaren Zustand zu bringen. Die erwärmte Folgeplatte kann das Lösen der dichten Verbindung von dem scheibenförmigen Element 16 und der Seitenwand 11 begünstigen, ist aber nicht zwingend erforderlich.

Durch das Lösen der dichten Verbindung ist das scheibenförmige Element 16 entlang der Deckschicht 31 verschiebbar. Zur Entnahme des viskosen Materials wird das scheibenförmige Element 16 in Richtung des Behälterbodens 13 bewegt. Dies erfolgt vorzugsweise durch die Folgeplatte, wobei das scheibenförmige Element 16 beim Entnahmevorgang für die Folgeplatte als Schutzelement gegenüber dem zu entnehmenden viskosen Material dient. Ist das scheibenförmige Element 16 von der Seitenwandinnenseite 14 gelöst, befindet sich das scheibenförmige Element in einem Entnahmezustand. Im Entnahmezustand ist das scheibenförmige Element 16 zum Behälterboden 13 relativbeweglich. Die Deckschicht 31, die die Seitenwand 11 und den Behälterboden 13 bedeckt, bleibt zumindest während dem Entnahmevorgang in ihrer Position unverändert. Mit anderen Worten ist die Deckschicht 31 an der Seitenwand 11 und dem Behälterboden 13 stationär, d.h. feststehend angeordnet.

Fig. 1 und 2 zeigen, dass das scheibenförmige Element 16 ist als Formteil ausgebildet. Im Folgenden wird das scheibenförmige Element 16 der Einfachheit halber als Formteil 16 bezeichnet, wobei die folgende Beschreibung des Formteils ebenfalls für das scheibenförmige Element gilt.

In Fig. 2 ist gut erkennbar, dass das Formteil 16 einen Kragen 18 mit einer außen angeordneten Dichtfläche 19 auf, die in der Verschlussstellung VS mit dem ersten Dichtmittel 17 abdichtend in Kontakt steht. Bei einer Entnahme des viskosen Materials liegt durch den Kragen 18 eine verbreiterte Kragenfläche vor, die bei einer Entnahmebewegung des Formteils 16 in Richtung des Behälterbodens 12 auf der Deckschicht 31 enganliegend gleitet. Der Kragen 18 bildet einen Rand des Formteils 16, der in Umfangsrichtung geschlossen ist. Der Kragen 18 steht ferner in Richtung des ersten Längsendes 28 des Behälters 10 an dem Formteil 16 ab. Das Formteil 16 ist dadurch schalenförmig ausgebildet. Oder anders gesagt, ist das Formteil 16 eine schalenförmige Scheibe. Das Formteil 16 ist kreisrund ausgebildet.

Durch die Ausbildung des scheibenförmigen Elements als Formteil 16 ist dieses einstückig ausgebildet. Mit anderen Worten ist das Formteil 16 monolithisch ausgebildet. Das Formteil 16 ist aus einem dampfdiffusionsarmen Material gebildet. Vorzugsweise ist das Formteil 16 aus Kunststoff, insbesondere Polyethylen, besonders bevorzugt aus hochdichtem Polyethylen "HDPE" gebildet. Es ist möglich, dass das Formteil 16 alternativ aus Metall, insbesondere einem Blech, gebildet sein kann. Andere Werkstoffe sind möglich.

Gemäß Fig. 2 weist das Formteil 16 eine Durchgangsöffnung 22 auf, die in den Teilbereich 32 des Behälterinnenraums 13 führt, der sich zwischen dem Formteil 16 und dem Behälterboden 12 befindet. Die Durchgangsöffnung 22 ist kreisrund ausgebildet. Die Durchgangsöffnung 22 kann alternativ eine andere Form aufweisen. Die Durchgangsöffnung 22 ist konzentrisch ausgebildet. Mit anderen Worten ist die Durchgangsöffnung 22 mittig in dem Formteil 16 ausgebildet. Das Formteil 16 weist dadurch eine Kreisringform auf. Das Formteil 16 weist eine dem Teilbereich 32 des Behälterinnenraums 13 zugewandte Unterseite auf, die im Wesentlichen Flach ist. Das Formteil 16 ist starr ausgebildet, wobei bei der Entnahme ein geringfüge Verformung möglich ist.

Fig. 1 und 2 zeigen, dass die Einrichtung 15 ein Abdeckelement 23 für die Durchgangsöffnung 22 aufweist. Gemäß Fig. 1 ist das Abdeckelement 23 auf dem Formteil 16 angeordnet, wobei es die Durchgangsöffnung 22 lösbar verschließt. In Fig. 2 ist das Abdeckelement 23 in einem gelösten Zustand gezeigt. Das Abdeckelement 23 ist in der Verschlussstellung VS mit dem Formteil 16 durch ein zweites Dichtmittel 24 abdichtend und lösbar verbunden.

Das Abdeckelement 23 ist im vorliegenden Fall eine flexible Folie, die durch die lösbare Verbindung mit dem Formteil 16 abziehbar ist. Das Abdeckelement 23 umfasst eine Lasche 25, durch die das Abdeckelement 23 von dem Formteil 16 manuell abziehbar ist. Durch die Lasche 25 ist das Abdeckelement 23 somit per Hand von dem Formteil 16 ablösbar. Das Abdeckelement 23 ist somit zum temporären Verschließen der Durchgangsöffnung 22 vorgesehen.

Zur Entnahme des in dem Teilbereich 32 angeordneten viskosen Materials wird also das Abdeckelement 23 entfernt, sodass die Durchgangsöffnung 22 freigelegt ist. Anschließend wird das Formteil 16, wie beschrieben, gelöst und zum Behälterboden 13 hinbewegt. Dadurch entweicht das viskose Material durch die Durchgangsöffnung 22 und kann bspw. durch eine Entnahmeeinheit, insbesondere eine Pumpeinrichtung, abgeführt werden.

Das Abdeckelement 23 ist vorzugsweise aus einer Metallfolie gebildet. Diese kann aus Aluminium sein. Möglich ist auch, dass das Abdeckelement 23 aus einer Kunststofffolie besteht. Wesentlich ist, dass das Abdeckelement 23 aus einem dampfdiffusionsarmen Material gebildet ist.

Das zweite Dichtmittel 24 kann auf dem Formteil 16 oder dem Abdeckelement 23 aufgebracht sein. Jedenfalls steht das zweite Dichtmittel 24 mit dem Formteil 16 und dem Abdeckelement 23 in abdichtendem Kontakt. Fig. 2 zeigt, dass das zweite Dichtmittel 24 die Durchgangsöffnung 22 vollständig umläuft.

Das erste Dichtmittel 17 hingegen ist auf einer Innenseite 33 der Deckschicht 31 angeordnet (siehe Fig. 1). Das erste Dichtmittel 24 ist in Umfangsrichtung durchgängig ausgebildet. Mit anderen Worten bildet das erste Dichtmittel 17 in Bezug auf die Mittellängsachse L_{A} einen geschlossenen Dichtstreifen 26, der auf der Innenseite 33 der Deckschicht 31 angeordnet, insbesondere aufgetragen ist. Das erste Dichtmittel 17 bildet also an der Innenseite 33 der Deckschicht 31 eine umlaufende Bahn. Das erste Dichtmittel 17 befindet sich vorzugsweise in der Nähe des ersten Längsendes 28 des Behälters 10. Die Lage des ersten Dichtmittels 17 bestimmt die Lage der Verschlussstellung VS. D.h., dass sich das Formteil 16 in der Verschlussstellung VS ebenfalls im Bereich des ersten Längsendes 28 des Behälters 10 befindet.

Die beiden Dichtmittel 17, 24 umfassen ein Wachsmaterial. Die Dichtmittel 17, 24 können zusätzlich oder alternativ ein anderes Dichtungsmaterial aufweisen.

Um bspw. beim Transport von niederviskosen Materialien ein unerwünschtes Schwappen zu verhindern, wird in den Bereich des Behälterinnenraums 13 zwischen dem ersten Längsende 28 des Behälters 10 und dem Formteil 16 eine Füllkomponente, bspw. ein Einlegering 35 (siehe Fig. 3) oder ein aufblasbares Kissen, angeordnet. Die Füllkomponente, insbesondere der Einlegering 35, kann aus Styropor gebildet sein. Andere Mittel sind möglich.

Fig. 4 zeigt einen Freiraum 36, der entstehen kann, wenn ein befüllter, in diesem Falle gewendeter, Inliner, bspw. durch ein starkes Bremsmanöver deformiert wird. Ein Einsetzen der Füllkomponente, insbesondere des Einlegerings 35, kann verhindern, dass es zu einem solchen Freiraum 36 kommt.

Wie vorstehend beschrieben, ist der Behälterinnenraum 13 mit der Deckschicht 31 ausgekleidet. Die Deckschicht 31 bildet einen Inliner, in den ein viskoses Material abgefüllt wird. Die Deckschicht 31 ist an der Seitenwand 11 und dem Behälterboden 12 feststehend angeordnet. Die Deckschicht 31 kann zusätzlich, bei Bedarf, von dem Behälter 10, d.h. der Seitenwand 11 und dem Behälterbodens 12 gelöst werden. Die Deckschicht 31 einen Foliensack umfassen, der in den Behälterinnenraum 13 eingebracht ist und per Vakuum lufteinschlussfrei und faltenfrei an der Seitenwand 11 und dem Behälterboden 12 anliegt. Fig. 5 zeigt die Deckschicht 31 in ihrer blasenfreien und faltenfreien Anordnung. Fig. 6 zeigt, dass die Deckschicht 31 von dem Grundkörper des Behälters 10, d.h. der Seitenwand 11 und dem Behälterboden 12 abgezogen werden kann. Dies ist bspw. für die Herstellung einer Sortenreinheit relevant, was ein Recycling erheblich vereinfacht.

Fig. 1 zeigt, dass der Foliensack über eine Behälterkante 34 im Bereich des ersten Längsendes 28 des Behälters 10 von innen nach außen verläuft. Mit anderen Worten ist der Foliensack über die Behälterkante 34 gestülpt. Der Foliensack verläuft an einer Außenseite 27 der Seitenwand 11 teilweise in Richtung des zweiten Längsendes 29 des Behälters 10, insbesondere nach unten.

Alternativ zum Foliensack ist es möglich, dass die Deckschicht 31 aus einem vorgeformten Deckschichteinsatz, nämlich einem Formliner gebildet ist. Ferner kann es von Vorteil sein, die Deckschicht 31 durch Aufsprühen eines Kunststoffmaterials auf die Seitenwand 11 und den Behälterbodens 12 zu bilden. Dabei ist denkbar, auch die Außenseite 27 der Seitenwand 11 mit demselben oder einem weiteren Kunststoffmaterial zu besprühen, um eine/die Deckschicht 31 zu bilden.

### Bezugszeichenliste

- 10: Behälter
- 11: Seitenwand
- 12: Behälterboden
- 13: Behälterinnenraum
- 14: Innenseite der Seitenwand
- 15: Einrichtung
- 16: scheibenförmiges Element
- 17: erstes Dichtmittel
- 18: Kragen
- 19: Dichtfläche
- 21: Rand
- 22: Durchgangsöffnung
- 23: Abdeckelement
- 24: zweites Dichtmittel
- 25: Lasche
- 26: Streifen
- 27: Außenseite der Seitenwand
- 28: erstes Längsende
- 29: zweites Längsende
- 31: Deckschicht
- 32: Teilbereich des Behälterinnenraums
- 33: Innenseite der Deckschicht
- 34: Behälterkante
- 35: Einlegering
- 36: Freiraum
- L_{A}: Mittellängsachse
- VS: Verschlussstellung

## Patentansprüche

1. Behälter (10) zur Aufnahme und/oder Abgabe eines viskosen Materials, umfassend:
- wenigstens eine Seitenwand (11) und einen Behälterboden (12), die einen Behälterinnenraum (13) zumindest teilweise begrenzen; und
- wenigstens eine Einrichtung (15) zum Verschließen des Behälterinnenraums (13) und/oder zum Entnehmen eines viskosen Materials aus dem Behälterinnenraum (13),
**dadurch gekennzeichnet, dass**
die Einrichtung (15) wenigstens ein scheibenförmiges Element (16) umfasst, das im Behälterinnenraum (13) verschiebbar angeordnet ist, wobei das scheibenförmige Element (16) in einer Verschlussstellung (VS) durch wenigstens ein erstes Dichtmittel (17) gegen eine dem Behälterinnenraum (13) zugewandte Innenseite (14) der Seitenwand (11) lösbar abgedichtet ist.

2. Behälter (10) nach Anspruch 1,
**dadurch gekennzeichnet, dass**
das scheibenförmige Element (16) wenigstens einen Kragen (18) mit einer außen angeordneten Dichtfläche (19) aufweist, die in der Verschlussstellung (VS) mit dem ersten Dichtmittel (17) abdichtend in Kontakt steht.

3. Behälter (10) nach Anspruch 2,
**dadurch gekennzeichnet, dass**
der Kragen (18) einen Rand (21) des scheibenförmigen Elements (16) bildet, der in Umfangsrichtung geschlossen ist.

4. Behälter (10) nach Anspruch 2 oder 3,
**dadurch gekennzeichnet, dass**
der Kragen (18) in Richtung eines ersten Längsendes (28) des Behälters (10) an dem scheibenförmigen Element (16) absteht.

5. Behälter (10) nach einem der vorhergehenden Ansprüche,
**dadurch gekennzeichnet, dass**
das scheibenförmige Element (16) als Formteil oder als Folienbauteil, insbesondere Folienrondell, ausgebildet ist.

6. Behälter (10) nach einem der vorhergehenden Ansprüche,
**dadurch gekennzeichnet, dass**
das scheibenförmige Element (16) eine, insbesondere mittige, Durchgangsöffnung (22) aufweist, die in jenen Teilbereich des Behälterinnenraums (13) führt, der sich zwischen dem scheibenförmigen Element (16) und dem Behälterboden (12) befindet.

7. Behälter (10) nach einem der vorhergehenden Ansprüche, insbesondere nach Anspruch 6,
**dadurch gekennzeichnet, dass**
wenigstens ein, insbesondere flexibles, Abdeckelement vorgesehen ist, das eine/die Durchgangsöffnung (22) lösbar verschließt, wobei das Abdeckelement (23) mit dem scheibenförmigen Element (16) durch ein zweites Dichtmittel (24) abdichtend verbunden ist.

8. Behälter (10) nach Anspruch 7,
**dadurch gekennzeichnet, dass**
das Abdeckelement (23) wenigstens einen über das zweite Dichtmittel (24) überstehenden Abschnitt, insbesondere eine Lasche (25), aufweist, durch den das Abdeckelement (23) von dem scheibenförmigen Element (16), insbesondere per Hand, abziehbar ist.

9. Behälter (10) nach Anspruch 7 oder 8,
**dadurch gekennzeichnet, dass**
das zweite Dichtmittel (24) auf dem scheibenförmigen Element (16) angeordnet ist und wenigstens die eine Durchgangsöffnung (22), insbesondere, vollständig, umläuft.

10. Behälter (10) nach einem der vorhergehenden Ansprüche,
**dadurch gekennzeichnet, dass**
das erste Dichtmittel (17) auf die Innenseite (14) der Seitenwand (11) oder Form-Inliner als wenigstens ein Streifen (26) aufgetragen ist, der den Behälterinnenraum (13) umläuft.

11. Behälter (10) nach einem der vorhergehenden Ansprüche,
**dadurch gekennzeichnet, dass**
wenigstens eines der Dichtmittel (17, 24) aus einem Wachsmaterial, einem/dem in den Behälterinnenraum (13) gefüllten viskosen Material oder einem dichten Klebstoff besteht.

12. Behälter (10) nach einem der vorhergehenden Ansprüche, insbesondere nach Anspruch 7 oder 8,
**dadurch gekennzeichnet, dass**
das scheibenförmige Element (16) und/oder das Abdeckelement (23) aus einem dampfdiffusionsarmen Material gebildet sind.

13. Behälter (10) nach einem der vorhergehenden Ansprüche, insbesondere nach Anspruch 7 oder 8,
**dadurch gekennzeichnet, dass**
das scheibenförmige Element (16) und/oder das Abdeckelement (23) aus Kunststoff, insbesondere Polyethylen, oder Metall, insbesondere Aluminium, gebildet ist.

14. Behälter (10) nach einem der vorhergehenden Ansprüche,
**dadurch gekennzeichnet, dass**
die Innenseite (14) der Seitenwand (11) derart frei von einer Deckschicht ist, dass das scheibenförmige Element (16) mit der Seitenwand (11) in Kontakt steht.

15. Behälter (10) nach einem der Ansprüche 1 bis 13,
**dadurch gekennzeichnet, dass**
die Innenseite (14) der Seitenwand (11) durch wenigstens eine den Behälterinnenraum (13) auskleidende Deckschicht (31) gebildet ist, mit der das scheibenförmige Element (16) in Kontakt steht.

16. Behälter (10) nach Anspruch 15,
**dadurch gekennzeichnet, dass**
die Deckschicht (31) innen an der Seitenwand (11) und/oder dem Behälterboden (12) blasenfrei und/oder faltenfrei anliegt.

17. Behälter (10) nach Anspruch 15 oder 16,
**dadurch gekennzeichnet, dass**
die Deckschicht (31) an einem ersten Längsende (28) des Behälters über die Seitenwand (11) übergestülpt ist und an einer Außenseite (27) der Seitenwand (11) zumindest teilweise zu einem/dem zweiten Längsende (29) des Behälters (10) hin verläuft.

18. Behälter (10) nach einem der Ansprüche 15 bis 17,
**dadurch gekennzeichnet, dass**
die Deckschicht (31) durch einen Foliensack gebildet ist, der per Vakuum an die Seitenwand (11) und/oder den Behälterboden (12) gesaugt ist, oder durch einen vorgeformten Deckschichteinsatz, insbesondere einen Forminliner, gebildet ist.

19. Behälter (10) nach einem der Ansprüche 15 bis 17,
**dadurch gekennzeichnet, dass**
die Deckschicht (31) durch eine zumindest auf die Seitenwand (11) und/oder den Behälterboden (12) aufgesprühte Schicht, insbesondere Folie, gebildet ist.

20. Vorrichtung zum Fördern eines viskosen Materials, die wenigstens eine Förderpumpe mit einer Entnahmeeinheit, insbesondere einem Schöpfkolben, und wenigstens einen Behälter (10) nach einem der vorhergehenden Ansprüche aufweist, wobei die Entnahmeeinheit mit dem scheibenförmigen Element (16) zu dem Behälterboden (12) beweglich ist und in einem Entnahmebetrieb mit dem scheibenförmigen Element (16) in Richtung des Behälterbodens (12) in den Behälterinnenraum (13) einfährt und über die Durchgangsöffnung (22) des Elements (16) das viskose Material entnimmt.
